# EUROPÄISCHE PATENTSCHRIFT

(11) **EP 0 840 922 B1**
(45) Veröffentlichungstag und Bekanntmachung des Hinweises auf die Patenterteilung: **14.04.1999**
(21) Anmeldenummer: 96926397.9
(22) Anmeldetag: 26.07.1996
(51) Int. Cl.: G09F 19/22

(54) **WERBETRÄGER FÜR UNTERWASSERWERBUNG**
ADVERTISEMENT CARRIER FOR UNDERWATER ADVERTISING
SUPPORT PUBLICITAIRE POUR PUBLICITE IMMERGEE

(30) Priorität: 26.07.1995 DE 29512027 U
(43) Veröffentlichungstag der Anmeldung: 13.05.1998
(73) Patentinhaber: Mutschler, Friedolf, 88416 Ochsenhausen (DE)
(72) Erfinder: Mutschler, Friedolf, 88416 Ochsenhausen (DE)
(74) Vertreter: Riebling, Peter, Dr.-Ing.
(86) Internationale Anmeldenummer: EP9603302
(87) Internationale Veröffentlichungsnummer: WO9705595

(56) Entgegenhaltungen:
- WO-A-83/02552
- WO-A-94/13577
- FR-A- 2 589 663
- US-A- 3 990 167
- US-A- 5 301 090

## Beschreibung

Die Erfindung betrifft einen Werbeträger für Unterwasserwerbung nach dem Oberbegriff des Schutzanspruchs 1.

Bisher ist es in Schwimmbecken nicht bekannt, an der Bodenfläche einen mobilen Werbeträger anzubringen. Es ist lediglich bekannt, an Schwimmbeckenboden entsprechende farbige Markierungen zur Abtrennung von Schwimmbahnen anzubringen, oder am Rande des schwimmbeckens werbesymboltragende Elemente einzuhängen, wie im Dokument WO-A-9 413 577 offenbart.

Wegen der großen Fläche derartiger Schwimmbecken, die insbesondere auch für öffentliche Zwecke verwendet werden, bietet es sich aber an, den Boden eines derartigen Schwimmbeckens für die Anordnung eines Werbeträgers zu nutzen.

Der Erfindung liegt deshalb die Aufgabe zugrunde, ein Schwimmbecken der eingangs genannten Art so weiterzubilden, daß diesem Schwimmbecken ein zusätzlicher Informationsgehalt zugeordnet werden kann.

Zur Lösung der gestellten Aufgabe ist die Erfindung gemäß dem zweiten Teil des Anspruchs 1 gekennzeichnet daß an den Begrenzungsflächen des Schwimmbeckens, insbesondere mindestens am Boden des Schwimmbeckens ein mobiler Werbeträge angeordnet ist.

Mit der gegebenen technischen Lehre ergibt sich der wesentliche Vorteil, daß nun eine Unterwasserwerbung verwirklicht werden kann, denn mindestens am Boden eines derartigen Schwimmbeckens kann ein derartiger Werbeträger angebracht werden. Hierbei ist wesentlich, daß dieser Werbeträger verschiebbar und auch herausnehmbar ist, d.h. er soll mobil sein, um auf einem Boden eines Schwimmbeckens unterschiedliche Werbeträger anbringen zu können.

Als Werbeträger kommen hierbei unterschiedliche Materialien zum Einsatz, wie z.B. Kunststoffmatten, Kautschukmatten oder Gummimatten und dergleichen mehr, die auf ihrer dem Beschauer zugewandten Seite eine Werbebotschaft tragen.

Eine derartige Werbebotschaft kann eine Beschriftung sein, es können Symbole sein oder andere Werbeaussagen.

Selbstverständlich ist es möglich, dem Werbeträger auch noch andere Werbemittel zuzuordnen, wie z.B. optische oder akustische Werbeübertragungsmedien, d.h. im Werbeträger können noch optische Anzeigeelemente, wie z.B. Lichtelemente oder Leuchtelemente angeordnet sein, und darüber hinaus können auch akustische Wiedergabeelemente angeordnet werden, um unter Wasser auch eine entsprechende akustische Werbung zu betreiben.

Weil es sich um eine relativ großflächige Werbung handelt, ist es in einer Weiterbildung der Erfindung vorgesehen, daß der Werbeträger aus einzelnen Segmenten oder Teilen besteht, die möglichst paßgenau zusammengesetzt werden können, um so eine möglichst einheitliche Oberfläche des Werbeträgers zu schaffen.

In öffentlichen oder kommunalen Schwimmbecken, mit Abmessungen von z.B. 20 x 50 Meter kann ein derartiger Werbeträger dann Abmessungen im Bereich von 5 x 5 Meter oder mehr aufweisen.

Um einen derartigen Werbeträger leicht herausnehmbar zu gestalten, ist die vorher erwähnte Segmentierung oder Aufteilung in verschiedene Mattenteile vorgesehen.

Wegen der unterschiedlichen Brechungsindices zwischen Luft und Wasser wird es im übrigen bevorzugt, möglichst großflächige und einfache Beschriftungen auf dem Werbeträger anzubringen, um entsprechende Verzerrungen bei der Ansicht des Werbeträgers von außen zu vermeiden oder gering zu halten.

Neben der Anbringung des Werbeträgers auf dem Boden des Schwimmbeckens kann in einer Weiterbildung der Erfindung vorgesehen sein, daß der Werbeträger auch noch auf den Seitenwänden oder den Stirnwänden angebracht ist.

Für die Wahl des Materials des Werbeträgers und der Beschriftung ist es wesentlich, daß die genannten Teile wasserresistent sind und auch von Chlorwasser und deren chemischen Aditive nicht angegriffen werden können.

In einer Weiterbildung der vorliegenden Erfindung ist es vorgesehen, daß der Werbeträger nicht nur einen Teil des Bodens und des Beckens ausfüllt, sondern beispielsweise die großflächige Teile des Bodens bis zum Extremfall, daß der vollständige Boden des Schwimmbeckens von einem derartigen Werbeträger abgedeckt ist.

Hierbei ist es gleichgültig, ob der Boden selbst verformt ist, weil vorgesehen ist, daß die verwendeten Werbeträger zusammensteckbar sind, aus recyclefähigem Kunststoff bestehen und sich beliebigen Formgebungen des Bodens anpassen können.

Derartige Kunststoffe sind als aus rasterförmigen Steckelementen ausgebildet, die zusammensteckbar sind und mit denen beliebige Umrisse eines Werbeträgers erzeugbar sind.

Hierbei ist wesentlich, daß ein derartiger Werbeträger nicht nur am Boden, sondern auch an den Seiten oder an den Stirnwänden des Schwimmbeckens befestigt werden kann.

Ein weiteres wesentliches Merkmal der Erfindung ist, daß der Werbeträger möglichst wasserdurchlässig sein soll, um entsprechende Schmutzablagerungen auf oder an dem Werbeträger zu vermeiden. Hierbei ist vorgesehen, daß stegartige Elemente vorhanden sind, welche ein Rasternetz bilden und daß ein solches Steckelement mit entsprechenden Steckaufnahmen und Steckern versehen ist, so daß es mit weiteren Elementen zu beliebigen Formgebungen zusammensteckbar ist.

Im übrigen ist noch vorgesehen, daß zum Anschluß dieses sich über dem Boden oder den Seitenwänden des Schwimmbeckens erhebenden Werbeträgers noch Anschlußelemente gehören, welche einen stufenlosen Übergang zwischen dem Boden des Schwimmbeckens bzw. den Seitenwänden und dem dort darauf angeordneten Werbeträgers bilden.

Ist der Werbeträger auf dem Boden angeordnet, ist es im übrigen wichtig, daß er durch Eigenschwere auf dem Boden lagert, ohne daß es zusätzlicher Beschwerungsgewichte bedarf. Dies ergibt den Vorteil, daß der aus Kunststoff hergestellte Werbeträger gut recycle-fähig ist, weil er keinerlei Beschwerungskörper enthält.

Er ist deshalb auch leicht zu reinigen, weil er ja ohne weiteres insgesamt oder auch teilweise aus dem Becken entnehmbar ist, weil keinerlei Befestigungselemente vorhanden sind, welche den Werbeträger mit dem Boden des Schwimmbeckens verbinden.

Ein weiteres wesentliches Merkmal der Erfindung ist, daß dieser Werbeträger auch zur Abgrenzung verschiedener Bereiche im Schwimmbecken geeignet ist. Er kann entsprechend graphisch und farblich gestaltet werden, um z. B. einen Nichtschwimmer-Bereich von einem Schwimmer-Bereich abzugrenzen.

Ferner ist wesentlich, daß aufgrund der Einbringung der besagten Werbeträger aus Kunststoffmaterial, die mit Stützfüssen sich auf den Boden des Schwimmbeckens abstützen und die im übrigen leichte, aber hoch belastbare Kunststoffkonstruktionen sind, ergibt sich der weitere Vorteil, daß ein derartiger Werbeträger als Zusatznutzen noch einen stoßdämpfenden Effekt hat. Ein Aufprall eines Körperteils eines Badenden wird dadurch stark abgemildert, daß dieser Körperteil auf den Werbeträger aufprallt und nicht mehr auf die aus einem Steinmaterial bestehende Boden- oder Seitenfläche des Schwimmbeckens.

In einer letzten Ausgestaltung der vorliegenden Erfindung ist es vorgesehen, daß der Werbeträger lediglich virtuell vorhanden ist, d. h. er wird von entsprechenden Lichtprojektoren auf die Bodenfläche und/oder Seitenfläche des Schwimmbeckens projiziert. Derartige Lichtprojektoren sind z. B. LCD-Projektoren, Laserkanonen, Diaprojektoren, Filmprojektoren. Diese Projektoren sind geeignet, sowohl stehende als auch bewegte Bilder auf den Boden und/oder die Seitenflächen des Schwimmbeckens zu projizieren.

Hierbei ist es vorgesehen, daß sowohl Projektoren außerhalb der Wasseroberfläche angeordnet sind und das zu projizierende Bild von der freien Atmosphäre her durch das Wasser hindurch auf den Schwimmbeckenboden oder die Seitenwände projizieren, während in einer anderen Ausgestaltung die Projektoren unter dem Wasserspiegel angeordnet sind und ebenfalls entweder auf die Seitenflächen oder den Boden stehende oder bewegte Bilder projizieren.

In der vorstehenden Beschreibung wurde von passiven Werbeträgern gesprochen, d. h. die aufgrund ihrer Farbgestaltung, ihrer geänderten Zusammensetzung eine entsprechende Information für den innerhalb oder außerhalb des Schwimmbeckens befindlichen Benutzers ergeben.

In einer anderen Ausgestaltung der Erfindung ist vorgesehen, daß der Werbeträger als aktives Medium ausgebildet ist, d.h. er ist selbst der Erzeuger der Werbebotschaft. Ein derartiger aktiver Werbeträger ist z. B. eine LCD-Anzeige, eine Leuchtdioden-Anzeige oder ein ähnliches, aktives Element, z. B. auch ein oder mehrere Plasmabildschirma oder LCD-Bildschirme, die im Boden oder in der Seitenwand des Beckens eingelassen sind und die Werbebotschaft oder die Informationsbotschaft direkt durch Anzeige auf dem Bildschirm im Becken erzeugen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert die Draufsicht auf ein Schwimmbecken mit Werbeträger;
- Figur 2:: ein Teilschnitt durch die Anordnung nach Figur 1.
- Figur 3:: zeigt schematisiert in Seitenansicht einen Werbeträger in seiner Anpassung an eine erste Ausführungsform eines Schwimmbeckens;
- Figur 4:: die Anpassung eines Werbeträgers an eine zweite Ausführungsform eines Schwimmbeckens;
- Figur 5:: die Anpassung eines Werbeträgers an eine dritte Ausführungsform eines Schwimmbeckens;
- Figur 6:: die Draufsicht auf einen Werbeträger, welcher aus mehreren zusammengesteckten Steckelementen besteht;
- Figur 7:: die Seitenansicht des Werbeträgers nach Figur 6 in Pfeilrichtung VII;
- Figur 8:: die um 90° gedrehte Darstellung nach Figur 7;
- Figur 9:: eine andere Steckzusammenstellung des Werbeträgers nach Figur 6;
- Figur 10 und 11:: die Darstellung von seitlichen Anpassungssteckelementen an den Werbeträgern nach der Erfindung;
- Figur 12:: die Darstellung der Projektion eines Werbeträgers durch entsprechende Lichtprojektoren.

Ein Schwimmbecken 1 besteht in an sich bekannter Weise aus einem Boden 2, welcher ringsum von entsprechenden Stirnwänden 7 und Seitenwänden 8 begrenzt ist. Das Schwimmbecken 1 ist mit Wasser gefüllt, so daß sich ein Wasserspiegel 9 oberha des Bodens 2 ergibt.

Wichtig ist nun, daß mindestens auf dem Boden 2 des Schwimmbeckens 1 einer oder mehrere Werbeträger 3 mobil, insbesondere lösbar, angebracht sind, wobei diese Werbeträger aus mehreren Mattenteilen 11,12,13 bestehen können. Die Mattenteile 11,12,13 sind so aneinander gefügt, daß sich möglichst eine einheitliche durchgehende Oberfläche für den Werbeträger 3 ergibt, der z.B. eine Beschriftung 4 in Form eines Logos tragen kann. Darüber hinaus können noch Werbesymbole 10 oder dergleichen angordnet werden.

Gemäß Figur 2 kann die Beschriftung 4 reliefartig ausgebildet sein und entweder nach oben über die Oberfläche des Werbeträgers 3 hervorstehen oder auch in die Oberfläche des Werbeträgers 3 eingelassen sein.

Selbstverständlich ist es möglich, bei einer derartigen reliefartigen Beschriftung die Beschriftung noch zusätzlich von innen her zu erläuchten, wobei dann im Werbeträger 3 entsprechende Beleuchtungsquellen angeordnet sind.

Um den Werbeträger 3 möglichst günstig auf dem Boden 2 des Schwimmbeckens 1 versenken zu können, ist es in einer Weiterbildung vorgesehen, daß die einzelnen Mattenteile 11,12,13 mit durchgehenden Bohrungen 5 versehen sind, um so eine entsprechende Entlüftung und eine satte Auflage auf der Bodenfläche 6 des Bodens 2 zu gewährleisten.

Im Werbeträger 3 können noch zusätzliche akustische Beschallungsvorrichtungen angeordnet werden, wie z.B. Unterwasserlautsprecher und dergleichen mehr.

Der Werbeträger 3 ist leicht auswechselbar auf dem Boden 2 des Schwimmbeckens 1 angeordnet, so daß er gegen andere Werbeträger ausgetauscht werden kann. Wichtig ist hierbei, daß der Austausch auch bei gefülltem Schwimmbecken 1 erfolgen kann, um so unterschiedlichen Benutzungszeiten im Schwimmbecken unterschiedliche Werbeträger zuordnen zu können.

Der physikalische Effekt, daß der Werbeträger überhaupt von außerhalb des Beckens sichtbar ist, beruht darauf, daß man Strukturen am Boden eines Schwimmbeckens unter Überwindung des Brechungsindizes zwischen Wasser und Luft ohne weiteres von außerhalb des Beckens sehen kann.

Sofern es zu irgendwelchen Verzerrungen aufgrund dieses unterschiedlichen Brechungsindizes kommen sollte, läßt sich dies durch eine spezielle Formgebung der graphischen Botschaft des Werbeträgers ausgleichen.

Im besonderen Fall (flacher Blickwinkel auf die Wasseroberfläche) kann es sogar zu einer Spiegelung des Werbeträgers an der Wasseroberfläche selbst kommen, was aber der Werbebotschaft oder der Informationsbotschaft durchaus nicht abträglich ist.

In den Figuren 3 bis 5 sind verschiedene Anpassungen eines Werbeträgers 3a,3b,3c an unterschiedliche Bodenformen 2a,2b,2c eines Schwimmbeckens 1 dargestellt.

Im Ausführungsbeispiel nach Figur 3 ist ein stetiger Übergang von einem Nichtschwimmer-Bereich in einen Schwimmer-Bereich dargestellt, wobei der Werbeträger 3a eine entsprechende graphische Trennung zwischen dem Nichtschwimmer-Bereich und dem Schwimmer-Bereich ergeben kann.

Zusäztlich ist als Ausführungsbeispiel dargestellt, daß der Werbeträger auch an den Seitenwänden 14 befestigt sein kann.

Anstatt der graphischen Abtrennung zwischen einem Schwimmer- und einem Nichtschwimmer-Bereich kann selbstverständlich der Werbeträger beliebige graphische Symbole, Ornamente oder Schattierungen aufweisen, die dem Gestalter des Schwimmbades als tunlich erscheinen.

Es kommt hierbei nicht auf die Anbringung einer Werbebotschaft an, sondern es reicht auch die Übermittlung entsprechender Informationsbotschaften. Aus diesem Grunde, kann - wie die Figuren 3 bis 5 zeigen - der Werbeträger sich auch fast über die gesamte Bodenfläche des Schwimmbeckens 1 erstrecken.

Ein zusätzlicher Vorteil mit dieser Bedeckung des Bodens ergibt sich dadurch, daß der Boden selbst durch eine elastische Zwischenschicht abgedeckt ist und hierbei beim Hineinspringen in das Becken entsprechenden Unfällen vorgebeugt wird, weil der Werbeträger 3a,3b,3c als elastische Zwischenschicht das Aufprallen entsprechender Körperteile auf dem harten Boden 2 des Schwimmbeckens 1 vermeidet.

Die Figuren 6 bis 8 zeigen, daß der Werbeträger 3 aus einer Vielzahl von zusammengesteckten Steckelementen 15 besteht. Im Ausführungsbeispiel nach Figur 6 sind hierbei vier Steckelemente 15 zusammengesteckt, wobei die Rasterlinie 16,17 die Steckelemente 15 definieren. Jedes Steckelement 15 weist einen oberen, etwa rasterförmigen Steg 20,21 auf, wobei die Stege sich kreuzen und im Kreuzungsbereich Dreiecksflächen 22 bilden. Zwischen den Stegen ergeben sich die Ausnehmungen oder Bohrungen 5, die anhand der Figur 2 bereits schon erläutert wurden.

Unterhalb der Stege 20, 21 sind hierbei Stützfüsse 25 angeordnet, mit denen das jeweilige Steckelement 15 auf dem Boden den Schwimmbeckens aufsitzt.

Neben den Stützfüssen sind noch seitliche Steckaufnahmen 18 und Stecker 19 vorgesehen, mit denen die einzelnen Steckelemente 15 zusammengesteckt werden können.

Aufgrund der offenen Struktur der Steckelemente 18 ergeben sich große, nach oben geöffnete Flächen für diesen Werbeträger 3 und damit ist es ohne weiteres möglich, Wasserströme oder Chemikalienströme in Pfeilrichtung 24 durch diese Steckelemente 15 hindurchzuleiten. Es handelt sich also um eine gut wasserdurchlässige Struktur, bei der die Ablagerung von Schmutzteilchen weitestgehend vermieden wird.

Im übrigen wird durch die Anordnung von unterhalb der Stege 20,21 angeordneten Stützfüssen 25 eine hochbelastbare, aber dennoch elastische Struktur gewährleistet.

Zur Gewichtseinsparung kann es vorgesehen sein, daß im Bereich der Dreiecks flächen 22 noch durchgehende Bohrungen 23 vorgesehen sind.

Die Figur 9 zeigt, daß unterschiedlich geformte Steckelemente 15 zu beliebigen Strukturen zusammengesteckt werden können. Die Strukturen können hierbei so fein gewählt werden, daß praktisch jede beliebige gekurvte Informations- oder Werbebotschaft im Schwimmbecken 1 nachgebildet werden kann.

Die Figur 9 zeigt, daß eine Vielzahl von Steckelementen 15 den unteren, etwa rechteckförmigen rechten Teil des Werbeträgers 3 bilden. Es ist links ein größeres Steckelement 28 vorhanden, welches über die vorher erwähnten Stecker und Steckaufnahmen 18,19 mit den vorher erwähnten Steckelementen 15 verbunden ist.

An die obere Seite der Steckelemente 15 schließen sich größere Steckelemente 26 an, die möglicherweise anders strukturiert sind, als die vorher erwähnten Steckelemente 15 oder 28.

Die Seitenbegrenzungen können durch weitere, ansteckbare Rasterflächen 27 gebildet werden, wobei stets die gleichen Steckverbindungen 29 aus den Elementen 18,19 gebildet sind.

Die Figuren 10 und 11 zeigen, daß für einen stufenlosen Übergang auf den Boden 2 des Schwimmbeckens sogenannte Seitenelemente 30 vorhanden sind, die etwa rampenförmig sich mit ihrer geneigten Oberfläche 31 von dem Boden 2 bis in die Höhe der Stege 20,21 der Steckelement 15 erstrecken.

Die Figur 11 zeigt, daß auch ausgehend von einem Durchlaß 32, durch den Wasser in die Pfeilrichtung 33 hinein oder hinaus transportiert werden kann, derartige Seitenelemente 30 angeschlossen werden können, um einen stufenlosen, gefahrlosen und verletzungsfreien Übergang zu den auf dem Boden 2 lagernden Steckelementen 15 zu schaffen.

Die Figur 12 zeigt die Darstellung einer virtuellen Informations- oder Werbebotschaft, weil mit Hilfe von Projektoren 36,38 ein Werbesymbol 10 über einen Lichtkegel 37 zwischen den Positionen 34,35 auf den Boden 2 eines Schwimmbeckens 1 projiziert werden kann.

Der Projektor 36 kann hierbei eine LCD-Projektor, ein Lichtprojektor, ein Laser-Projektor und dergleichen sein.

Die an den Seitenwänden 14 eingebauten Projektoren 38 erzeugen ebenfalls Lichtkegel 39, die eine entsprechende Informations- oder Werbebotschaft am Boden und/oder den Seitenwänden 14 des Schwimmbeckens 1 projizieren.

Weil hierbei ein schräger Lichtkegel 39 auf den Boden projiziert wird, würde sich bei einer orthogonalen Projektion auch ein entsprechendes verzerrtes Abbild auf dem Boden ergeben. Dies kann dadurch vermieden werden, daß die zu projizierende Vorlage entsprechend computer-manipulliert wird, um die Verzerrung auszugleichen.

Im gezeigten Ausführungsbeispiel wird also eine virtuelle Werbebotschaft oder Informationsbotschaft am Boden 2 und/oder den Seitenwänden 14 des Schwimmbeckens projiziert. Anstatt der Projektion mit Hilfe von Lichtkegeln 27,39 können direkt auch im Becken selbst aktive Anzeigeelemente eingelassen sein, wie z. B. LCD-Bildschirme, Plasmabildschirme, Leuchtdiodenbildschirme und dergleichen mehr.

### Zeichnungs-Legende

- 1: Schwimmbecken
- 2: Boden 2a,2b,2c
- 3: Werbeträger 3a,3b,3c
- 4: Beschriftung
- 5: Bohrung
- 6: Bodenfläche
- 7: Stirnwand
- 8: Seitenwand
- 9: Wasserspiegel
- 10: Werbesymbol
- 11: Mattenteil
- 12: "
- 13: Werbeträger 13a,13b,13c
- 14: Seitenwand
- 15: Steckelement
- 16: Rasterlinie
- 17: "
- 18: Steckaufnahme
- 19: Stecker
- 20: Steg
- 21: "
- 22: Dreiecksfläche
- 23: Bohrung
- 24: Pfeilrichtung
- 25: Stützfuß
- 26: Steckelement
- 27: Rasterfläche
- 28: Steckelement
- 29: Steckverbindung
- 30: Seitenelement
- 31: Oberfläche
- 32: Durchlaß
- 33: Pfeilrichtung
- 34: Position
- 35: "
- 36: Projektor
- 37: Lichtkegel
- 38: Projektor
- 39: Lichtkegel

## Patentansprüche

1. Schwimmbecken, bestehend aus Boden-, Seiten- und Stirnwänden mit Werbeträgern, **dadurch gekennzeichnet,** daß der auf dem Boden (2) angeordnete Werbeträger (3) aus mehreren pflasterförmig zusammengesetzten Steckelementen (15) besteht, die über zugeordnete Steckaufnahmen und Stecker (18,19) verbunden und wasserdurchlässig sind.

2. Schwimmbecken nach Anspruch 1, **dadurch gekennzeichnet,** daß der Werbeträger (3) eine Gitterstruktur aufweist.

3. Schwimmbecken nach einem der Ansprüche 1 bis 2, **dadurch gekennzeichnet,** daß der Werbeträger (3) mit mindestens einer Beleuchtungseinrichtung versehen ist.

4. Schwimmbecken nach einem der Ansprüche 1 bis 3, **dadurch gekennzeichnet,** daß der Werbeträger (3) mit mindestens einer Lautsprecher-Einrichtung versehen ist.

5. Schwimmbecken nach einem der Ansprüche 1 bis 4, **dadurch gekennzeichnet,** daß der Werbeträger (3) mit einem sich über seine Oberfläche erhebenden oder in seine Oberfläche hineingearbeiteten Relief versehen ist.

6. Schwimmbecken nach einem der Ansprüche 1 bis 5, **dadurch gekennzeichnet,** daß die Steckelemente (15) des Werbeträgers (3) mit mittigen Ausnehmungen/Bohrungen (5) versehen sind.

7. Schwimmbecken nach Anspruch 6, **dadurch gekennzeichnet,** daß jedes Steckelement (15) aus kreuzweise verlaufenden Stegen (20,21) besteht, welche zwischen sich Ausnehmungen (5) definieren und die durch Dreieckflächen (22) voneinander abgegrenzt sind und daß an den Stegen (20,21) mehrere nach unten gerichtete Stützfüsse angeordnet sind, mit denen das Steckelement (15) sich am Boden (2) oder den Seitenwänden (14) des Schwimmbeckens (1) abstützt.

8. Schwimmbecken nach einem der Ansprüche 1 bis 7, **dadurch gekennzeichnet,** daß der Werbeträger (3) als umlaufendes, sich stetig oder intermittierend bewegendes, Band ausgebildet ist.

9. Schwimmbecken nach einem der Ansprüche 1 bis 7, **dadurch gekennzeichnet,** daß der Werbeträger (3) als LCD-Anzeige, als Bildschirm, als mit Leuchtdioden angesteuerte Anzeigetafel oder in ähnlicher Weise ausgebildet ist.

10. Schwimmbecken, bestehend aus Boden-, Seiten- und Stirnwänden mit Werbeträgern, **dadurch gekennzeichnet,** daß das Werbesymbol (10) als Projektionsfläche an den Seitenwänden (14) und/oder am Boden (2) des Schwimmbeckens (1) ausgebildet ist und diese Projektionsfläche von einem oder mehreren außerhalb des Wasserspiegels (9) und/oder innerhalb des Wassers befindlichen Projektoren (36,38) projiziert wird.

11. Schwimmbecken nach Anspruch 10, **dadurch gekennzeichnet,** daß mindestens im Bereich der Begrenzungsflächen des Schwimmbeckens einer oder mehrere Projektoren angeordnet sind.

## Claims

1. A swimming pool, consisting of base-, side- and end walls with advertisement carriers, characterised in that the advertisement carrier (3) arranged on the base (2) consists of several insert elements (15) which are composed in the form of paving and which are connected by means of associated insert mountings and plugs (18, 19) and are pervious to water.

2. A swimming pool according to Claim 1, characterised in that the advertisement carrier (3) has a lattice structure.

3. A swimming pool according to one of Claims 1 to 2, characterised in that the advertisement carrier (3) is provided with at least one lighting device.

4. A swimming pool according to one of Claims 1 to 3, characterised in that the advertisement carrier (3) is provided with at least one loudspeaker device.

5. A swimming pool according to one of Claims 1 to 4, characterised in that the advertisement carrier (3) is provided with a relief raised above its surface or worked into its surface.

6. A swimming pool according to one of Claims 1 to 5, characterised in that the insert elements (15) of the advertisement carrier (3) are provided with central recesses/bores (5).

7. A swimming pool according to Claim 6, characterised in that each insert element (15) consists of cross-pieces (20, 21) running crosswise, which between them define recesses (5) and which are delimited from each other by triangular areas (22) and that several downwardly-directed support feet are arranged on the cross-pieces (20, 21), by which the insert element (15) rests on the base (2) or on the side walls (14) of the swimming pool (1).

8. A swimming pool according to one of Claims 1 to 7, characterised in that the advertisement carrier (3) is constructed as a circulating band moving constantly or intermittently.

9. A swimming pool according to one of Claims 1 to 7, characterised in that the advertisement carrier (3) is constructed as a LCD display, as a screen, as a display panel controlled by light-emitting diodes, or is constructed in a similar manner.

10. A swimming pool, consisting of base-, side- and end walls with advertisement carriers, characterised in that the advertisement symbol (10) is constructed as a projection area on the side walls (14) and/or on the base (2) of the swimming pool (1) and this projection area is projected from one or more projectors (36, 38) situated outside the water level (9) and/or inside the water.

11. A swimming pool according to Claim 10, characterised in that one or more projectors are arranged at least in the region of the boundary areas of the swimming pool.

## Revendications

1. Piscine formée d'une paroi inférieure, de parois latérales et de parois frontales et présentant des supports publicitaires, caractérisée en ce que le support publicitaire (3) disposé sur le fond (2) se compose de plusieurs éléments d'emboîtement (15) assemblés comme des pavés, reliés par l'intermédiaire de creux d'emboîtement et d'organes d'emboîtement associés (18, 19), et perméables à l'eau.

2. Piscine selon la revendication 1, caractérisée en ce que le support publicitaire (3) présente une structure quadrillée.

3. Piscine selon la revendication 1 ou 2, caractérisée en ce que le support publicitaire (3) est pourvu d'au moins un dispositif d'éclairage.

4. Piscine selon l'une des revendications 1 à 3, caractérisée en ce que le support publicitaire (3) est pourvu d'au moins un dispositif de haut-parleur.

5. Piscine selon l'une des revendications 1 à 4, caractérisée en ce que le support publicitaire (3) est pourvu d'un relief qui dépasse de sa surface ou qui est réalisé dans sa surface.

6. Piscine selon l'une des revendications 1 à 5, caractérisée en ce que les éléments d'emboîtement (15) du support publicitaire (3) sont pourvus de creux/perçages centraux (5).

7. Piscine selon la revendication 6, caractérisée en ce que chaque élément d'emboîtement (15) se compose de bandes croisées (20, 21) qui définissent entre elles des creux (5) et qui sont délimitées les unes par rapport aux autres par des surfaces triangulaires (22), et en ce qu'il est prévu sur les bandes (20, 21) plusieurs pieds d'appui dirigés vers le bas grâce auxquels l'élément d'emboîtement (15) s'appuie sur le sol (2) ou sur les parois latérales (14) de la piscine (1).

8. Piscine selon l'une des revendications 1 à 7, caractérisée en ce que le support publicitaire (3) est conçu comme une bande circulaire qui se déplace en permanence ou par intermittence.

9. Piscine selon l'une des revendications 1 à 7, caractérisée en ce que le support publicitaire (3) est conçu comme un affichage à cristaux liquides, un écran, un tableau d'affichage commandé par des diodes lumineuses, ou d'une manière similaire.

10. Piscine formée d'une paroi inférieure, de parois latérales et de parois frontales et présentant des supports publicitaires, caractérisée en ce que le symbole publicitaire (10) est conçu comme une surface de projection sur les parois latérales (14) et/ou sur le fond (2) de la piscine (1), et cette surface de projection est soumise à une projection grâce à un ou plusieurs projecteurs (36, 38) situés au-dessus du niveau d'eau (9) et/ou dans l'eau.

11. Piscine selon la revendication 10, caractérisée en ce qu'un ou plusieurs projecteurs sont disposés au moins dans la zone des surfaces de délimitation de la piscine.
